# EUROPÄISCHE PATENTSCHRIFT

(11) **EP 1 799 566 B1**
(45) Veröffentlichungstag und Bekanntmachung des Hinweises auf die Patenterteilung: **29.06.2011**
(21) Anmeldenummer: 05779300.2
(22) Anmeldetag: 08.09.2005
(51) Int. Cl.: B65D 5/66, B65D 85/10

(54) **KLAPPSCHACHTEL FÜR ZIGARETTEN**
CIGARETTE BOX COMPRISING A HINGED LID
PAQUET DE CIGARETTES A COUVERCLE RABATTABLE

(30) Priorität: 16.09.2004 DE 102004045279
(43) Veröffentlichungstag der Anmeldung: 27.06.2007
(73) Patentinhaber: Focke & Co. (GmbH & Co. KG), 27283 Verden (DE)
(72) Erfinder: BUSE, Henry, 27374 Visselhövede (DE); HEIN, Viktor, 27308 Luttum (DE)
(74) Vertreter: Bolte, Erich
(86) Internationale Anmeldenummer: PCT/EP2005/009633
(87) Internationale Veröffentlichungsnummer: WO 2006/029752

(56) Entgegenhaltungen:
- EP-A- 0 434 962
- EP-B- 1 296 813
- EP-B- 1 361 986

## Beschreibung

Die Erfindung betrifft eine Klappschachtel für insbesondere Zigaretten mit einem Schachtelteil, einem an einer Schachtel-Rückwand angelenkten Deckel und einem im Schachtelteil angeordneten Kragen mit Kragen-Vorderwand und Kragen-Seitenwänden, dessen aus dem Schachtelteil herausragender, oberer Bereich in Schließstellung vom Deckel umfasst ist und dessen Kragen-Vorderwand Stege zur Begrenzung einer Ausnehmung aufweist, wobei an der Innenseite einer Deckel-Vorderwand ein Deckel-Innenlappen angebracht ist, der an wenigstens einem Seitenrand eine Ausnehmung aufweist, in die ein Steg der Kragen-Vorderwand bei geschlossenem Deckel derart eintritt, dass eine Teilfläche des Stegs in den Bereich zwischen Deckel-Innenlappen und Deckel-Vorderwand gelangt.

Die an vorzugsweise beiden Seitenrändern des Deckel-Innenlappens angeordneten Ausnehmungen dienen in Verbindung mit den Stegen der Kragen-Vorderwand als Schließhilfe für den Deckel (EP 0 434 962 B1). Auch aus der EP 1 296 813 B1 und der EP 1 361 986 B1 sind Zuschnitte für Zigarettenpackungen mit solchen Ausnehmungen bekannt. Die Erfindung befasst sich mit einer Verbesserung der vorgenannten Schließhilfe.

Der Erfindung liegt demnach die Aufgabe zugrunde, eine Klappschachtel mit Schließhilfe so auszubilden, dass der Vorgang des Einführens der Stege der Kragen-Vorderwand in die Verhakungsstellung auch nach mehrmaligem Öffnen der Klappschachtel zuverlässig gewährleistet ist.

Zur Lösung dieser Aufgabe weist eine erfindungsgemäße Klappschachtel die Merkmale des Anspruchs 1 auf.

Der Erfindung liegt die Erkenntnis zugrunde, dass während der Schließbewegung des Deckels eine optimale Stellung gegeben ist für den Beginn des Einfädelns der Stege des Kragens in die Verhakungsstellung. Diese ist gegeben, wenn während des Schließvorgangs ein maximaler Kantendruck im Bereich der oberen, quergerichteten Kanten der Kragen-Vorderwand, also im Bereich oberer Querkanten, wirksam ist. Im Moment dieses maximalen Kantendrucks muss sich erfindungsgemäß ein oberer Rand der Stege, nämlich eine Rundung derselben, an einer bestimmten Position innerhalb der Ausnehmung des Deckel-Innenlappens befinden.

Der maximale Kantendruck ist erfindungsgemäß geometrisch definierbar, nämlich dann gegeben, wenn eine (gedachte) Bezugsebene, die durch ein Gelenk, nämlich Liniengelenk zwischen Deckel und Schachtelteil einerseits und durch die Querkanten des Kragens andererseits verläuft, parallel zu einer oberen Stirnwand des Deckels gerichtet ist.

Weiterhin sind konstruktive Wechselbeziehungen der Packung von Bedeutung, nämlich ein Pressmaß, damit ein ausreichender (maximaler) Kantendruck auf den Deckel-Innenlappen im Moment des Einfädelns der Verhakungsorgane ausgeübt wird. Das Pressmaß ist die (theoretische) Verformung des oberen, freien Bereichs des Kragens bzw. der Kragen-Vorderwand beim Öffnen und Schließen des Deckels.

Eine weitere Besonderheit der Erfindung ist die Ausgestaltung der Ausnehmungen, nämlich die Kontur derselben aus mehreren aufeinanderfolgenden (kreis-)bogenförmigen Ausnehmungskanten.

Weitere Einzelheiten der Erfindung werden nachfolgend anhand der Zeichnungen näher erläutert. Es zeigt:
- Fig. 1: Einen ausgebreiteten Zuschnitt für eine Klappschachtel mit Schließ- hilfe,
- Fig. 2: einen Zuschnitt für einen Kragen,
- Fig. 3: eine geschlossene Klappschachtel in Vorderansicht mit Ausbrechung im Bereich des Deckels zur Darstellung einer Schließhilfe,
- Fig. 4: die in Fig. 3 gezeigte Schließhilfe in vergrößertem Maßstab in Verha- kungsstellung,
- Fig. 5: eine Klappschachtel mit Ausbrechung im Bereich des Deckels analog zu Fig. 3 bei teilweise geöffnetem Deckel,
- Fig. 6: die in Fig. 4 gezeigte Schließhilfe in vergrößertem Maßstab, nämlich bei Beginn des Einfädelns der Verhakungsorgane,
- Fig. 7: eine schematisierte Darstellung eines oberen, deckelseitigen Teils einer Klappschachtel bei teilweise geöffnetem Deckel in Seitenansicht,
- Fig. 8: eine Darstellung entsprechend Fig. 7 bei geschlossenem Deckel,
- Fig. 9: die Packung gemäß Fig. 3 im Vertikalschnitt in der Schnittebene IX-IX,
- Fig. 10: die Klappschachtel gemäß Fig. 5 im Vertikalschnitt in der Schnittebene X-X in Fig. 5.

Die in den Zeichnungen dargestellte Klappschachtel besteht in üblicher Weise aus einem (unteren) Schachtelteil 10 und einem (oberen) Deckel 11. Des Weiteren ist ein Kragen 12 Teil der Klappschachtel.

Schachtelteil 10 und Deckel 11 bestehen aus einem einstückigen Zuschnitt (Fig. 1) mit Zuschnittbereichen zur Bildung einer Schachtel-Vorderwand 13, Schachtel-Rückwand 14 und Bodenwand 15. Schachtel-Vorderwand 13 und Schachtel-Rückwand 14 weisen jeweils an beiden Seiten angeordnete (äußere) Seitenlappen 16 und (innere) Seitenlappen 17 auf. An den inneren Seitenlappen 17 sind in Verlängerung derselben Boden-Ecklappen 18 gebildet, die bei der gefalteten, fertigen Klappschachtel innenseitig an der Bodenwand 15 anliegen.

Der Deckel 11 besteht analog aus Deckel-Vorderwand 19, Deckel-Rückwand 20 und Stirnwand 21. Deckel-Vorderwand 19 und Deckel-Rückwand 20 weisen Deckel-Seitenlappen 22 und Deckel-Seitenlappen 23 auf. Diese bilden Deckel-Seitenwände. An den Deckel-Seitenlappen 23 sind Deckel-Ecklappen 24 angebracht, die an der Innenseite der Stirnwand 21 anliegen.

Am freien Rand der Deckel-Vorderwand 19 befindet sich ein Deckel-Innenlappen 25. Dieser liegt bei der fertigen Packung an der Innenseite der Deckel-Vorderwand 19 an. Eine gemeinsame Faltkante bildet eine frontseitige Deckel-Schließkante 26 des Deckels 11. Diese liegt bei geschlossenem Deckel 11 an einer Gegenschließkante 27 als oberer Begrenzung der Schachtel-Vorderwand 13 an.

Der aus einem gesonderten Zuschnitt (Fig. 2) bestehende Kragen 12 bildet eine Kragen-Vorderwand 28 und Kragen-Seitenlappen 29. Bei der fertigen Klappschachtel liegt die Kragen-Vorderwand 28 innenseitig an der Schachtel-Vorderwand 13 an. Die Kragen-Seitenlappen 29 erhalten Anlage an den Schachtel-Seitenwänden, nämlich an den innenliegenden Seitenlappen 17. Der Kragen 12 ist mit dem Schachtelteil 10 derart verbunden, dass ein oberes Kragenstück aus dem Schachtelteil 10 herausragt. Dieses ist von dem Deckel 11 in Schließstellung umschlossen, sodass ein oberer Teil der Kragen-Vorderwand 28 an dem Deckel-Innenlappen 25 anliegt.

Der Kragen 12 weist im Bereich der Kragen-Vorderwand 28 eine Vertiefung 30 auf. Diese ist von seitlichen Stegen 31 begrenzt. Eine (obere) konturierte Kragenkante 32 bildet im Bereich der Stege 31 schräg gerichtete, nach oben divergierende, im Wesentlichen aufrechte Stegkanten 33. An diese schließt jeweils ein kreisbogenförmiger Übergang 34 in quer bzw. horizontal gerichtete Querkanten 35 an, die bis an den Rand der Kragen-Seitenlappen 29 führen.

Der Kragen 12 bildet in Zusammenwirken mit dem Deckel 11, nämlich dem Deckel-Innenlappen 25, eine Schließhilfe, um eine exakte Schließstellung des Deckels zu gewährleisten (Fig. 3, Fig. 9). Zu diesem Zweck ist der Deckel-Innenlappen 25 so ausgebildet, dass ein wechselseitiger Eingriff, nämlich eine Verhakung mit dem Kragen 12 stattfindet, und zwar mit den randseitigen Stegen 31. Der Deckel-Innenlappen 25 ist mit konturierten Seitenrändern 36 versehen. Diese definieren jeweils Ausnehmungen 37 an beiden Seiten des Deckel-Innenlappens 25. Ziel der Schließhilfe ist eine Verhakung der Stege 31 mit dem Deckel-Innenlappen 25 bzw. mit einem an die Ausnehmung 37 anschließenden, randseitigen Klemmlappen 38 des Deckel-Innenlappens 25. Der Klemmlappen 38 ist durch eine Prägelinie 39 gegenüber dem übrigen Teil des Deckel-Inneniappens 25 abgegrenzt. Mindestens im Bereich des Klemmlappens 38 ist der Deckel-Innenlappen 25 nicht mit der Deckel-Vorderwand 19 verklebt. In der Klemmstellung des geschlossenen Deckels liegt ein oberer, der Querkante 35 zugekehrter Teilbereich der Stege 31 zwischen Klemmlappen 38 und Deckel-Vorderwand 19, also in einer Klemmstellung (Fig. 4).

Es geht darum, dass auch nach mehrmaliger Betätigung des Deckels 11 bei der Schließbewegung zuverlässig die Klemm- bzw. Verhakungsstellung zwischen Kragen 12 und Deckel 11 gewährleistet ist. Zu diesem Zweck ist eine exakte Relativstellung der Ausnehmungen 37 vorgesehen, und zwar in Abhängigkeit von den Abmessungen der Klappschachtel. Es kommt darauf an, dass im Moment einer maximalen Kantenpressung an den Querkanten 35 des Kragens 12 die Verhakungsstellung der Stege 31 eingefädelt wird (Fig. 6). Der Übergang 34 der Stege 31 liegt in dieser Phase deckungsgleich mit der gerundeten Teilkante 43 der Klemmlasche 38.

Der Kantendruck bzw. die Kantenpressung ist definitionsgemäß der vom Deckel 11 während der Schließbewegung auf die Querkanten 35 des Kragens 12 ausgeübte Druck aufgrund Anlage der Deckel-Vorderwand 19 bzw. des Deckel-Innenlappens 25 an den Querkanten 35. Die Stellung des Deckels 11 bei Erreichen des maximalen Kantendrucks ist geometrisch darstellbar. Hierzu ist eine gedachte Querebene in Betracht zu ziehen, nämlich eine Bezugsebene 40. Diese erstreckt sich durch ein an der Packungsrückseite gebildetes Liniengelenk 41 zur schwenkbaren Verbindung des Deckels 11 mit dem Schachtelteil 10 im Bereich von Deckel-Rückwand 20 und Schachtel-Rückwand 14. Gegenüberliegend verläuft die Bezugsebene 40 entlang den oberen Querkanten 35 der Deckel-Vorderwand 19. Der maximale Kantendruck, also der im Bereich der Querkanten 35 durch die Innenseite der Deckel-Vorderwand 19 ausgeübte Druck, ist dann gegeben, wenn die Stirnwand 21 des Deckels 11 parallel zu der definierten Bezugsebene 40 gerichtet ist. Die Ausnehmungen 37 sind hinsichtlich Ihrer Relativstellung so am Deckel-Innenlappen 25 positioniert, dass bei Erreichen des definierten maximalen Kantendrucks der Prozess des Einfädelns der Verhakungsorgane 31, 38 eingeleitet wird. Diese Stellung ist in Fig. 5 gezeigt. In dieser Stellung liegen die Stege 31 im Wesentlichen mit dem Bereich des (runden) Übergangs 34 unter erhöhtem Druck an der Innenseite der Deckel-Vorderwand 19 an, und zwar zunächst in einem Bereich außerhalb des Deckel-Innenlappens 25 bzw. im Bereich der Ausnehmung 37. Durch den Anpressdruck der oberen Kontur der Stege 31 an der Innenseite des Deckel-Innenlappens 25 wird gewährleistet, dass sich bei fortgesetzter Schließbewegung ein insbesondere in Fig. 4 erkennbarer Bereich des Stegs 31 unter den Klemmlappen 38 schiebt.

Für den Prozess des sicheren Einfädeins der Verhakungsorgane ist ein bestimmter Kantendruck erforderlich. Damit dieser unabhängig von den Abmessungen der Klappschachtel gegeben ist, muss diese ein bestimmtes, wählbares Pressmaß 44 aufweisen. Dieses ergibt sich aus den geometrischen Vorgaben der Klappschachtel, nämlich der Breite bzw. der Tiefe der Stirnwand 21 einerseits und der Höhe der Deckel-Rückwand 20 andererseits. Das in Fig. 7 und Fig. 8 anhand schematisierter Klappschachtein dargestellte Pressmaß 44 ist der Abstand zwischen den oberen Begrenzungen, also den oberen Querkanten 35 der Kragen-Vorderwand 28 und einem Bezugspunkt 49 der Deckel-Vorderwand 19. Dieser (gedachte) Bezugspunkt 49 befindet sich an der Innenseite der Deckel-Vorderwand 19 bzw. des Deckel-Innenlappens 25, und zwar in Höhe der Bezugsebene 40 bei geschlossenem Deckel 11 (Fig. 8). Beim Öffnen des Deckels - und umgekehrt beim Schließen - wandert der Bezugspunkt 49 auf einer kreisbogenförmigen Bahn, sodass bei Erreichen der Querkanten 35 der Kragen-Vorderwand 28 ein (gedachter) Versatz zwischen dem Bezugspunkt 49 und den Querkanten 35 gegeben ist. Dieser Abstand ist das Pressmaß 44, welches eine entsprechende Verformung des oberen Bereichs der Stege 31 bewirkt und damit die Erzeugung einer ausreichenden Kantenpressung zur Einleitung der Verhakungsstellung. Das Pressmaß 44 beträgt zwischen 0,5 mm und 2,5 mm. Optimal ist ein Bereich von 0,8 mm bis 1,6 mm.

Eine weitere Besonderheit ist die Ausgestaltung der Ausnehmungen 37, also der Verlauf der Seitenränder 36 des Deckel-Innenlappens 25. Der Klemmlappen 38 ist durch die kreisförmige Teilkante 43 begrenzt. Diese geht über in eine Innenkante 45 als tiefsten Bereich der Ausnehmung 37. Die Innenkante 45 ist gegenläufig zur Teilkante 43 ebenfalls kreisbogenförmig ausgebildet. Es folgt ein nach außen bzw. seitwärtsgerichteter bogenförmiger Vorsprung 46. Dieser bewirkt eine (zweite) Klemmkante für den Steg 31 (Fig. 4). An den Vorsprung 46 schließt ein weiteres kreisbogenförmiges Kantenstück 47 als unterer Abschluss der Ausnehmung 37 an. Die Abmessungen der Ausnehmungen 37 sind so gewählt, dass sich die Stege 31 im Bereich der durch die Innenkante 45 gebildeten Vertiefung erstrecken, jedoch mit Abstand von der Innenkante 45 (Fig. 4). Es soll gewährleistet sein, dass während des Einfädelns der Verhakungsorgane und/oder in deren Endstellung kein Druck auf den Kragen 12 bzw. auf die freien Kanten der Stege 31 übertragen wird. Zur Verbesserung und Sicherung des Einfädelns können die Klemmlappen 38 entlang der Prägelinie 39 vorgeformt, nämlich vorgebrochen sein.

Besonders vorteilhaft ist die beschriebene Schließhilfe für Klappschachtein mit Randkanten 48, also mit gerundeten aufrechten Packungskanten. Als Packungsinhalt ist ein Zigarettenblock 50 gezeigt, also eine in einen Innenzuschnitt aus Papier oder Stanniol eingehüllte Zigarettengruppe.

### Bezugszeichenliste

- 10: Schachtelteil
- 11: Deckel
- 12: Kragen
- 13: Schachtel-Vorderwand
- 14: Schachtel-Rückwand
- 15: Bodenwand
- 16: Seitenlappen (außen)
- 17: Seitenlappen (innen)
- 18: Bodenecklappen
- 19: Deckel-Vorderwand
- 20: Deckel-Rückwand
- 21: Stirnwand
- 22: Deckel-Seitenlappen (a)
- 23: Deckel-Seitenlappen (i)
- 24: Deckelecklappen
- 25: Deckel-Innenlappen
- 26: Deckel-Schließkante
- 27: Gegenschließkante
- 28: Kragen-Vorderwand
- 29: Kragen-Seitenlappen
- 30: Vertiefung
- 31: Steg
- 32: Kragenkante
- 33: Stegkante
- 34: Übergang
- 35: Querkante
- 36: Seitenrand
- 37: Ausnehmung
- 38: Klemmlappen
- 39: Prägelinie
- 40: Bezugsebene
- 41: Liniengelenk
- 43: Teilkante
- 44: Pressmaß
- 45: Innenkante
- 46: Vorsprung
- 47: Kantenstück
- 48: Rundkante
- 49: Bezugspunkt
- 50: Zigarettenblock

## Patentansprüche

1. Klappschachtel für Zigaretten, mit einem Schachtelteil (10), einem an einer Schachtel-Rückwand (14) angelenkten Deckel (11) und einem im Schachtelteil (10) angeordneten Kragen (12) mit Kragen-Vorderwand (28) und Kragen-Seitenlappen (29), dessen aus dem Schachtelteil (10) herausragender Bereich in Schließstellung von dem Deckel (11) umfasst ist und dessen Kragen-Vorderwand (28) Stege (31) zur Begrenzung einer Vertiefung (30) aufweist, wobei an der Innenseite einer Deckel-Vorderwand (19) ein Deckel-Innenlappen (25) angebracht ist, der an wenigstens einem Seitenrand (36) eine Ausnehmung (37) aufweist, in die ein Steg (31) der Kragen-Vorderwand (28) derart einschiebbar ist, dass eine Teilfläche des Stegs (31) in dem Bereich zwischen Deckel-Innenlappen (25) und Deckel-Vorderwand (19) gelangt, **gekennzeichnet durch** folgende Merkmale:
a) die Relativstellung der Ausnehmung (37) ist so gewählt, dass der Eintritt des Stegs (31) in die Verhakungsstellung zwischen Deckel-Innenlappen (25) und Deckel-Vorderwand (19) bei Erreichen eines maximalen Kantendrucks am Kragen (12) eingeleitet wird,
b) der Kantendruck ist **durch** Anlage der Deckel-Vorderwand (19) bzw. des Deckel-Innenlappens (25) an einer oberen Querkante (35) der Kragen-Vorderwand (28) während der Schließbewegung des Deckels (11) bestimmt,
c) der maximale Kantendruck ist erreicht, wenn eine gedachte Querlinie bzw. Querebene, nämlich eine Bezugsebene (40), die sich zwischen der Querkante (35) der Kragen-Vorderwand (28) und einem Deckelgelenk bzw. Liniengelenk (41) zwischen Deckel (11) und Schachtelteil (10) erstreckt zeitweilig parallel zu einer Stirnwand (21) des Deckels (11) verläuft.

2. Klappschachtel nach Anspruch 1, **dadurch gekennzeichnet, dass** der Beginn der Einfädelung des Stegs (31) in die Verhakungsstellung durch deckungsgleiche Relativstellung eines gerundeten Übergangs (34) des Stegs (31) einerseits mit einer einwärts gerichteten, ebenfalls gerundeten Teilkante (43) eines Klemmlappens (38) des Deckel-Innenlappens (25) bestimmt ist.

3. Klappschachtel nach Anspruch 1, **dadurch gekennzeichnet, dass** ein Pressmaß (44) zwischen Deckel-Vorderwand (19) und Kragen-Vorderwand (28) zwischen 0,5 mm und 2,0 mm beträgt, insbesondere zwischen 0,8 mm und 1,6 mm, wobei das Pressmaß (44) einer gedachten Verformung eines oberen Bereichs der Kragen-Vorderwand (28) bei Erreichen des maximalen Kantendrucks entspricht.

4. Klappschachtel nach Anspruch 1, **dadurch gekennzeichnet, dass** der von der Ausnehmung (37) begrenzte Klemmlappen. (38) durch eine Prägelinie (39) begrenzt und durch Faltung vorgeformt ist.

5. Klappschachtel nach Anspruch 1, **dadurch gekennzeichnet, dass** die Ausnehmung (37) durch eine kreisbogenförmige Teilkante (43) als Begrenzung des Klemmlappens (38), durch eine anschließende kreisbogenförmige Innenkante (45) zur Bildung einer Vertiefung und danach durch ein ebenfalls kreisbogenförmiges Kantenstück (47) begrenzt ist.

6. Klappschachtel nach Anspruch 5, **dadurch gekennzeichnet, dass** im Anschluss an die Innenbegrenzung der Ausnehmung (37) bildenden Innenkante (45) ein Vorsprung (46) innerhalb der Ausnehmung (37) gebildet ist, der einen Anlagebereich des Deckel-Innenlappens (25) am Steg (31) definiert.

## Claims

1. A hinged carton for cigarettes, having a carton part (10), a lid (11) articulately attached to a carton rear wall (14), and a collar (12) which is disposed in the carton part (10) and has a collar front wall (28) and collar side walls (29) and whose region projecting from the carton part (10), in the closing position, is embraced by the lid (11) and whose collar front wall (28) has webs (31) for the delimitation of an indentation (30), there being attached to the inner side of a lid front wall (19) a lid inner tab (25), which on at least one side margin (36) has a recess (37) into which a web (31) of the collar front wall (28) can be inserted in such a way that a part-area of the web (31) makes its way in the region between the lid inner tab (25) and the lid front wall (19), **characterized by** the following features:
a) the relative position of the recess (37) is chosen such that the entry of the web (31) into the interlocking position between the lid inner tab (25) and the lid front wall (19) is initiated once a maximum edge pressure against the collar (12) is achieved,
b) the edge pressure is determined by bearing contact of the lid front wall (19) or of the lid inner tab (25) against an upper transverse edge (35) of the collar front wall (28) during the closing motion of the lid (11),
c) the maximum edge pressure is achieved when an imaginary transverse line or transverse plane, namely a reference plane (40), which extends between the transverse edge (35) of the collar front wall (28) and a lid joint or linear joint (41) between the lid (11) and the carton part (10), runs temporarily parallel to an end wall (21) of the lid (11).

2. The hinged carton as claimed in claim 1, **characterized in that** the start of the threading of the web (31) into the interlocking position is determined by the congruent relative position of a rounded transition (34) of the web (31) on the one hand with an inwardly directed, likewise rounded part-edge (43) of a clamping tab (38) of the lid inner tab (25).

3. The hinged carton as claimed in claim 1, **characterized in that** a compression measure (44) between the lid front wall (19) and the collar front wall (28) amounts to between 0.5 mm and 2.0 mm, in particular between 0.8 mm and 1.6 mm, the compression measure (44) corresponding to an imaginary deformation of an upper region of the collar front wall (28) when the maximum edge pressure is reached.

4. The hinged carton as claimed in claim 1, **characterized in that** the clamping tab (38) delimited by the recess (37) is bounded by an embossed line (39) and is preformed by folding.

5. The hinged carton as claimed in claim 1, **characterized in that** the recess (37) is delimited by a circular-arc-shaped part edge (43) as the limit of the clamping tab (38), by an adjoining circular-arc-shaped inner edge (45) for the formation of an indentation, and subsequently by a likewise circular-arc-shaped edge piece (47).

6. The hinged carton as claimed in claim 5, **characterized in that**, adjoining the inner limit of the inner edge (45) forming the recess (37), a projection (46) is formed within the recess (37), said projection defining a contact region of the lid inner tab (25) against the web (31).

## Revendications

1. Paquet à couvercle rabattable pour cigarettes, comprenant une partie de paquet (10), un couvercle (11) articulé à une paroi arrière du paquet (14) et un rebord (12) disposé dans la partie de paquet (10) avec une paroi avant de rebord (28) et des volets latéraux de rebord (29), dont la région saillant hors de la partie de paquet (10) est entourée dans la position de fermeture par le couvercle (11), et dont la paroi avant de rebord (28) présente des ailettes (31) pour limiter un renfoncement (30), un volet interne de couvercle (25) étant monté sur le côté intérieur de la paroi avant de couvercle (19), lequel présente sur au moins un bord latéral (36) un évidement (37) dans lequel une ailette (31) de la paroi avant de rebord (28) peut être enfoncée de telle sorte qu'une surface partielle de l'ailette (31) parvienne dans la région entre le volet interne de couvercle (25) et la paroi avant de couvercle (19), **caractérisé par** les caractéristiques suivantes :
a) la position relative de l'évidement (37) est choisie de telle sorte que l'entrée de l'ailette (31) dans la position d'accrochage entre le volet interne de couvercle (25) et la paroi avant de couvercle (19) soit commencée à l'obtention d'une pression d'arête maximale au niveau du rebord (12),
b) la pression d'arête est déterminée par l'appui de la paroi avant de couvercle (19) ou du volet interne de couvercle (25) contre une arête transversale supérieure (35) de la paroi avant de rebord (28) pendant le mouvement de fermeture du couvercle (11),
c) la pression d'arête maximale est atteinte lorsqu'une ligne transversale imaginaire ou un plan transversal imaginaire, à savoir un plan de référence (40), qui s'étend entre l'arête transversale (35) de la paroi avant de rebord (28) et une articulation de couvercle ou une articulation linéaire (41) entre le couvercle (11) et la partie de paquet (10), s'étend temporairement parallèlement à une paroi frontale (21) du couvercle (11).

2. Paquet à couvercle rabattable selon la revendication 1, **caractérisé en ce que** le début de l'enfilage de l'ailette (31) dans la position d'accrochage est déterminé par une position relative en coïncidence d'une transition arrondie (34) de l'ailette (31) d'une part avec une arête partielle (43) orientée vers l'intérieur et également arrondie d'un volet de serrage (38) du volet interne de couvercle (25).

3. Paquet à couvercle rabattable selon la revendication 1, **caractérisé en ce qu'**une dimension de pressage (44) entre la paroi avant de couvercle (19) et la paroi avant de rebord (28) est comprise entre 0,5 mm et 2,0 mm, notamment entre 0,8 mm et 1,6 mm, la dimension de pressage (44) correspondant à une déformation théorique d'une région supérieure de la paroi avant de rebord (28) lors de l'obtention de la pression d'arête maximale.

4. Paquet à couvercle rabattable selon la revendication 1, **caractérisé en ce que** le volet de serrage (38) limité par l'évidement (37) est limité par une ligne de gaufrage (39) et est préformé par pliage.

5. Paquet à couvercle rabattable selon la revendication 1, **caractérisé en ce que** l'évidement (37) est limité par une arête partielle (43) en forme d'arc de cercle, servant de limitation du volet de serrage (38), par une arête interne (45) suivante en forme d'arc de cercle pour former un renfoncement et ensuite par une pièce d'arête (47) également en forme d'arc de cercle.

6. Paquet à couvercle rabattable selon la revendication 5, **caractérisé en ce qu'**une saillie (46) est formée à l'intérieur de l'évidement (37) à la suite de l'arête interne (45) formant la limite interne de l'évidement (37), laquelle définit une région d'appui du volet interne de couvercle (25) contre l'ailette (31).
